# EUROPÄISCHE PATENTSCHRIFT

(11) **EP 1 121 318 B1**
(45) Veröffentlichungstag und Bekanntmachung des Hinweises auf die Patenterteilung: **26.03.2003**
(21) Anmeldenummer: 99950625.6
(22) Anmeldetag: 05.10.1999
(51) Int. Cl.: B65H 51/22

(54) **FADENBREMSE UND FADENLIEFERGERÄT MIT EINER FADENBREMSE**
YARN TENSION DEVICE AND YARN FEEDING APPARATUS WITH A YARN TENSION DEVICE
TENDEUR DE FIL ET DISPOSITIF DE FOURNITURE DE FIL EQUIPE D'UN TEL TENDEUR

(30) Priorität: 07.10.1998 DE 19846221
(43) Veröffentlichungstag der Anmeldung: 08.08.2001
(73) Patentinhaber: IROPA AG, 6340 Baar (CH)
(72) Erfinder: GHIARDO, Fiorenzo, I-13050 Pettinengo (IT)
(74) Vertreter: Grünecker, Kinkeldey, Stockmair & Schwanhäusser Anwaltssozietät
(86) Internationale Anmeldenummer: EP9907409
(87) Internationale Veröffentlichungsnummer: WO00020316

(56) Entgegenhaltungen:
- EP-A- 0 049 897
- EP-A- 0 330 951
- WO-A-99/64337
- DE-A- 4 407 958
- DE-U- 9 406 102
- US-A- 5 678 779

## Beschreibung

Die Erfindung betrifft eine Fadenbremse gemäß dem Oberbegriff des Anspruchs 1 sowie ein Fadenliefergerät gemäß Oberbegriff des Anspruchs 17.

Bei einer aus DE-U-94 06 102 bekannten, an einem Fadenliefergerät zu montierenden Fadenbremse ist der Bremskörper ein dünnwandiges metallisches Ringband mit der Form eines Kegelstumpfmantels, dessen Innenseite die mit dem Abzugsrand der Speichertrommel kooperierende Bremsfläche bildet. Der Bremskörper ist mittels eines im Querschnitt rechteckigen, insgesamt kegelstumpfförmigen Schaumstoffringes im Außenrandbereich der Tragstruktur abgestützt, wobei der Schaumstoff an der Rückseite des Bremskörpers und in der ringförmigen Tragstruktur festgeklebt ist. Die Tragstruktur ist über eine zur Mittelachse der Fadenbremse konzentrische Gruppe axialer Schraubenfedem in der stationären Abstützung des Fadenliefergeräts abgestützt. Der Schaumstoff bildet eine erste Federeinrichtung, die es der Bremsfläche ermöglicht, im Durchgangsbereich des Fadens lokal nachzugeben, die jedoch auch die von den axialen Schraubenfedem ausgeübte axiale Vorspannung auf die Bremsfläche zu übertragen hat. Die Tragstruktur ist starr. Die erste Federeinrichtung wirkt im wesentlichen auf dem Durchmesser der Bremsfläche. Die erforderlichen Haftungen oder Klebungen sind herstellungstechnisch aufwendig und lösen sich im Betrieb der Fadenbremse leicht. Femer bedingen die Klebestellen Inhomogenitäten, die bei der Umlaufbewegung des abgezogenen Fadens zwischen der Bremsfläche und dem Abzugsrand Fluktuationen der Fadenspannung hervorrufen und sich auch zersetzen können. Eine einwandfreie Zentrierung des Bremskörpers auf den Abzugsrand kann nicht unter allen Betriebsbedingungen sichergestellt werden.

Der Erfindung liegt die Aufgabe zugrunde, eine Fadenbremse der eingangs genannten Art sowie ein Fadenliefergerät mit einer Fadenbremse anzugeben, bei denen die Fadenbremse einfach herstellbar und sehr betriebssicher ist, und bei der die Bremsfläche zuverlässig zentrierbar ist und in Umfangsrichtung ein außerordentlich gleichförmiges Verformungsverhalten erhält. In dem Fadenliefergerät soll mittels der Fadenbremse ein möglichst geringfügig fluktuierender Bremseffekt mit Selbstkompensation erreicht werden, was bedeutet, daß die Spannung im abgezogenen Faden bei steigender Fadengeschwindigkeit bzw. zunehmender Fadenbeschleunigung so wenig wie möglich zunimmt, so daß die Fadenspannung ausgehend von einer feinfühlig einstellbaren Basisspannung nur geringfügig variiert. Femer soll ein großer Verstellbereich erzielt werden, innerhalb dessen der Bremseffekt sehr feinfühlig verstellbar ist

Die gestellte Aufgabe wird erfindungsgemäß mit den Merkmalen des Anspruchs 1 und den Merkmalen des nebengeordneten Anspruchs 17 gelöst.

Die Fadenbremse ist einfach und kostengünstig herstellbar, da der Bremskörper mit den integralen und vorgebogenen Lamellen, dem die äußeren Enden der Lamellen verbindenden Ringelement und der ringförmigen Bremsfläche ein bequem vorfertigbarer Bauteil ist, bei dem weder zur Herstellung noch zur Anbringung in der Tragstruktur Haft- oder Klebestellen benötigt werden. Die Lamellen erbringen ihre Federwirkung zwischen den inneren und äußeren Ringteilen und in Umfangsrichtung gleichförmig und mit großem wirksamen Hebelarm, wobei die axiale Vorspannung in dem Bremskörper durch die Tragstruktur eingeleitet wird, die an der stationären Abstützung abstützbar ist Es ergibt sich ein langhubiger Elastizitätsbereich mit in Umfangsrichtung sehr gleichförmigem Verformungsverhalten der Bremsfläche und einer einwandfreien Zentrierung der Bremsfläche auf dem Abzugsrand. Dank der langhubigen Federeinrichtung kompensiert die Bremsfläche selbstätig eventuelle Abweichungen in der Rundheit des Abzugsrandes. Da keine Schaumstoff- oder Elastomermaterialien und keine Haftstellen vorgesehen sind, lassen sich über eine lange Standzeit gleichbleibende und weder durch Alterung noch Zersetzung beeinträchtigte Federungs- und Bremseigenschaften gewährleisten. Ferner ist sichergestellt, daß wegen der Kompensation von Abweichungen von einer exakten Kreisform des Abzugsrandes solche Abweichungen keinen Einfluß auf die Fadenspannung oder das Gleichmaß der Bremswirkung über einen vollen Umlauf des Fadenabzugspunktes haben. Ein besonderer Vorteil der Struktur des Bremskörpers liegt darin, daß sich über einen relativ langen axialen Relativhub zwischen der mit einer durch die vorgebogenen Lamellen festgelegten Orientierung positionierten Bremsfläche und der Tragstruktur eine relativ konstante (flache) Federcharakteristik ergibt, die eine sehr feinfühlige Verstellung des Bremseffektes zwischen ganz schwach und ganz stark ermöglicht. Dieser positive Effekt resultiert daraus, daß dank der vorgebogenen Lamellen die Variationsbreite des Bremseffektes auf einen langen Verstellhubbereich verteilt werden kann.

Im Fadenliefergerät ist die Tragstruktur in dem Universalgelenk allseits kippbar abgestützt, das eine zuverlässige Zentrierung gewärleistet. Diese ist bedingt durch den Formschluß der Ringteile des Universalgelenks, die keine unkontrollierten relativen seitlichen Bewegungen zulassen, hingegen der Tragstruktur jeweils eine optimale Kippstellung gestatten, um montage- oder fertigungsbedingte Fehlstellungen zwischen der Abstützung und der Speichertrommel des Fadenliefergerätes zu kompensieren. Der Bremskörper ist dabei ein leicht austauschbarer Verschleißteil.

Herstellungstechnisch günstig ist gemäß Anspruch 2 auch das äußere Ringelement einstückiger Bestandteil des Bremskörpers, der z.B. gemäß Anspruch 4, aus einem Metallfolienzuschnitt hergestellt wird, beispielsweise durch Ätzen oder Laserschneiden der Zwischenräume zwischen den Lamellen, und deren anschließende plastische Verformung in die gekrümmte Konfiguration. So wird eine langhubige erste Federeinrichtung gleich in den Bremskörper integriert, die zusätzlich die Bremsfläche in der ein optimales Arbeiten am Abzugsrand gewährleistenden Orientierung hält. Die Bremsfläche braucht demzufolge nicht durch die axiale Vorspannung aus einer radialen Orientierung verformt zu werden, was insbesondere bei schwach eingestelltem Bremseffekt, z.B. für sehr dünne Fäden, günstig ist.

Altemativ können gemäß Anspruch 3 die äußeren Ende der Lamellen in einen Kunststoffring eingebettet, vorzugsweise eingespritzt, sein, der sozusagen Teil des Bremskörpers wird.

Gemäß Anspruch 5 sitzt der Bremskörper formschlüssig in einer Fassung der Tragstruktur. Der Sicherungsring, vorzugsweise aus Kunststoff hergestellt, wird eigentlich nur für den Transport oder die Montage benötigt, und verhindert dann das Herausfallen des Bremskörpers, der in funktionsgerechter Lage der Fadenbremse ohnedies durch die axiale Vorspannung festgelegt bleibt.

Um ein sehr gleichmäßiges Verformungsverhalten der Bremsfläche und einen relativ weichen Bremskörper zu erhalten, sollte gemäß Anspruch 6 die gestreckte Länge jeder Lamelle einem Vielfachen der Weite der Bremsfläche entsprechen, und sind die angegebenen Dimensionen zweckmäßig. Derart kleine Zwischenräume führen auch zum dem Vorteil, daß sich der Faden dort nicht verhaken kann.

Gemäß Anspruch 7 sind die Lamellen fast bis oder ganz bis in eine in etwa radiale Orientierung oder sogar noch weiter vorgebogen, wobei sie anfänglich noch die Erzeugende der kegeligen Bremsfläche fortsetzen können. Zweckmäßig steht das Ringelement des Bremskörpers radial, was die Befestigung des Bremskörpers in der Tragstruktur vereinfacht. Durch die plastische Vorbiegung der Lamellen vor dem Einbau der Fadenbremse läßt sich je nach Bedarf die Langhubigkeit der weichen, integrierten Federeinrichtung vorbestimmen.

Gemäß Anspruch 8 lassen sich durch eine Mehrfachvorbiegung (Schlangenlinienverlauf) der Lamellen ein großer Verstellhub bei langer Wirklänge der Lamellen und weicher Charakteristik erzielen.

Um die Weichheit der ersten Federeinrichtung bzw. die Wirklänge der Lamellen bei gegebenem radialen Einbauraum für die Fadenbremse weiterhin variieren zu können, lassen sich die Lamellen gemäß Anspruch 9 von einem radialen Verlauf abweichend formen.

Gemäß Anspruch 10 wird ein für die Selbstzentrierung der Fadenbremse und ein wünschenswert träges Arbeitsverhalten der Bremsfläche günstiges Übertragungsprinzip für die axiale Vorspannung gewählt. Es ergibt sich eine kinematische Kette bei der Kraftübertragung von der Abstützung bis in die Bremsfläche, bei der die Kraft über einen axial großhubigen Elastizitätsbereich in der Fadenbremse von relativ weit innen zunächst nach außen bis in das Ringelement des Bremskörpers und dann von außen über die Lamellen wieder nach innen bis in die Bremsfläche einwirkt. Dieser lange und für die Elastizität günstige Kraftübertragungsweg wird trotz der in radialer und axialer Richtung gegebenen Begrenzung des Einbauraumes durch die Strukturierung der Fadenbremse erzielt.

Besonders zweckmäßig sind gemäß Anspruch 11 die Speichen, die den Außenring mit dem Sitzring der Tragstruktur verbinden, Biegefederarme, die eine zusätzliche großhubige und weiche Federeinrichtung in der Fadenbremse definieren. Durch die zwei in der Fadenbremse seriell wirkenden Federeinrichtungen werden mehrere Vorteile erzielt, z.B. ein besonders großer Verstellhub, eine gute Selbstzentrierung, die optimale Kompensation von Fehlstellungen, und eine weitgehende Entkopplung der Bremsfläche, die sich im Betrieb sehr passiv bzw. tot verhält, d.h. nicht unerwünscht dynamisch wirkt. Letzteres ist wichtig bei hohen Fadengeschwindigkeiten. Zweckmäßigerweise sind die Federhärten der ersten und zweiten Federeinrichtungen in etwa ähnlich, so daß im Betrieb beide Federeinrichtungen aktiv arbeiten. Der großhubige Einstellbereich ist besonders zweckmäßig, um den Bremseffekt feinfühlig einzustellen. Die Tragstruktur ist dennoch in Querrichtung und gegen Torsion relativ steif, und nur in Axial- und Kipprichtung relativ weich.

Gemäß Anspruch 12 sind zweckmäßigerweise Blattfedern als Speichen der Tragstruktur 5 vorgesehen, z.B. acht flachliegend angeordnete Blattfedern. Die Anzahl der Lamellen im Bremskörper kann dabei bis zu 200 oder mehr betragen, um eine hohe Homogenität bei der Kraftübertragung zu erzielen.

Die Dimensionierung der Blattfedern gemäß Anspruch 13 ist vorteilhaft.

Gemäß Anspruch 14 wird mit den beiden in Serie geschalteten Federeinrichtungen und der Kraftübertragung von weit innen nach außen und wieder nach innen eine insgesamt langhubig weiche Fadenbremse erhalten, bei der die Bremsfläche ein sehr gleichförmiges Verformungsverhalten zeigt

Für einen in Umfangsrichtung weitestgehend gleichförmigen Bremseffekt ist es femer gemäß Anspruch 15 besonders vorteilhaft, wenn der Sitzring der Tragstruktur eine Universalgelenkskomponente ist, die mit einem stationären Gegeneingriffselement ein Universalgelenk bildet, in dem die Fadenbremse formschlüssig einwandfrei zentriert wird, jedoch den Freiheitsgrad allseitiger Kippbewegungen hat, um gegebenenfalls vorliegende Herstellungs- oder Montagetoleranzen zwischen der stationären Abstützung und der Speichertrommel zu kompensieren.

Gemäß Anspruch 16 sind die Hauptkomponenten der Fadenbremse haftstellenfrei und lösbar verbundene, vorfertigbare Einzelkomponenten.

In dem Fadenliefergerät gemäß Anspruch 18 ist die Fadenbremse in der Lage, ausgehend von einer eingestellten Basisspannung des abzuziehenden Fadens sehr geringe Schwankungen der Fadenspannung zu gewährleisten, d.h. einen wirksamen Selbstkompensationseffekt zu leisten, gemäß dem hohe Fadengeschwindigkeiten oder starke Fadenbeschleunigungen keinen nennenswerten Anstieg der Fadenspannung hervorrufen, sondern im Betrieb ein optimales, fluktuationsarmes Fadenspannungsprofil erreichbar ist. Die Variationsbreite des Bremseffekts, ausgehend von einem sehr schwachen Bremseffekt, ist auf einen langen Verstellhub verteilt. Die Basisspannung bzw. der Bremseffekt läßt sich sehr feinfühlig einstellen.

Gemäß Anspruch 19 wird der gesamte, zwischen der Speichertrommel und dem Arm nutzbare Zwischenraum für die Kraftübertragung und die langhubige Elastizität der Fadenbremse genutzt. Dennoch bleibt ein nur geringfügig beschränkter Zugriff zur Speichertrommel und in dem Bereich zwischen der Speichertrommel und der Abzugsöse vorhanden.

Anhand der Zeichnung wird eine Ausführungsform des Erfindungsgegenstandes beschrieben. Es zeigen:
- Fig. 1: perspektivisch eine Teilansicht eines Fadenliefergerätes mit einer Fadenbremse,
- Fig. 2: eine Perspektivansicht der Fadenbremse,
- Fig. 3: eine Explosionsdarstellung der Fadenbremse,
- Fig. 4: einen Axialschnitt des Abstützungsbereiches der Fadenbremse im Fadenliefergerät, und
- Fig. 5 A;B;C: drei schematische Krümmungsformen der Lamellen des Bremskörpers.

In Fig. 1 ist ein nur mit seinem Frontteil angedeutetes Fadenliefergerät F, beispielsweise zum Beliefem einer Webmaschine mit einem Schußfaden, angedeutet, das eine stationäre Speichertrommel T mit einer Speicherfläche 1 aufweist, die über einen beispielsweise gerundeten, in Umfangsrichtung kontinuierlichen Abzugsrand 3 mit kreisförmigem Verlauf in eine Frontseite 2 der Speichertrommel T übergeführt ist Vom nicht-gezeigten Gehäuse des Fadenliefergeräts F erstreckt sich ein gehäusefester Ausleger 4 längsseits der Speichertrommel T bis über die Frontseite 2 hinaus. Der Ausleger 4 trägt einen Arm 5, der mittels einer Einstellvorrichtung 6 axial längs des Auslegers 4 verstellbar ist. Der Arm 5 trägt koaxial zur Speichertrommel T eine Abzugsöse 7 für den von der Webmaschine abzuziehenden Faden und bildet eine stationäre Abstützung A für eine Fadenbremse B, deren Aufgabe es ist, den in nebeneinanderliegenden Windungen auf der Speicherfläche 1 gespeicherten und durch die Abzugsöse 7 axial überkopf des Abzugsrandes 3 abgezogenen Faden mit einem möglichst gleichförmigen Bremseffekt abzubremsen, wobei der gebremste Schußfaden beim Abziehen um den Abzugsrand 3 umläuft.

Die Fadenbremse B arbeitet mit einem Selbstkompensationseffekt, d.h., ihr auf eine bestimmte Basisspannung eingestellter Bremseffekt paßt sich der Fadengeschwindigkeit bzw. Fadenbeschleunigung so an, daß ein weitgehend konstantes Spannungsprofil im abgezogenen Faden aufrechterhalten wird, unabhängig davon, ob der Faden langsam oder schnell oder mit starker oder schwacher Beschleunigung abgezogen wird. Zu diesem Zweck besitzt die Fadenbremse eine in Umfangsrichtung kontinuierliche, ebene und kegelförmige Bremsfläche C an einem dünnwandigen Bremskörper D, der mittels einer Tragstruktur T in der Abstützung A derart abgestützt ist, daß die Bremsfläche C mit einer einstellbaren axialen Anpreßkraft gegen den Abzugsrand 3 angedrückt wird. Die Bremsfläche ist senkrecht zu ihrer Flächennormalen verformbar, in Umfangsrichtung zugfest, und verformt sich mit einer umlaufenden Welle im rotierenden Abzugsbereich des Fadens.

Der Bremskörper D ist beispielsweise ein in Umfangsrichtung geschlossener Kreisring aus einer Metallfolie, z.B. aus einer Beryllium-Kupferlegierung, mit geringer Wandstärke (z.B. 0,1 bis 0,8 mm), wobei die ringförmige Bremsfläche C durch strahlenförmig nach außen zu einem geschlossenen Ringelement R strebende Lamellen L fortgesetzt ist, mit denen der Bremskörper D in einem Außenrandbereich bzw. Außenring 8 der Tragstruktur T festgelegt ist. Vom Außenring 8 der Tragstruktur erstrecken sich Speichen 9 zu einem Sitzring 10, der mit einem als Gegeneingriffselement 11 ausgebildeten Ringelement der Abstützung A nach Art eines Universal- oder Kugelgelenks K zusammenarbeitet, dessen Gelenkzentrum in etwa in Verlängerung der Speichertrommelachse positioniert ist.

Die Lamellen L sind plastisch verformt, so daß sie eine Bogenkrümmung aufweisen, deren konkave Krümmungsseite zur Tragstruktur T weist. Die Lamellen L definieren Biegefedem, die insgesamt eine erste Federeinrichtung S1 im Bremskörper ergeben. Die Speichen 9 sind ebenfalls gekrümmte Biegefederarme und bilden eine zweite Federeinrichtung S2 innerhalb der Tragstruktur T.

Altemativ könnte die Tragstruktur T nur aus dem Außenring 8 bestehen, der in einer nicht gezeigten ringförmigen Abstützung im Ausleger 4 direkt abgestützt ist.

In Fig. 2 ist die Fadenbremse B eine Baueinheit U, die sich einfach in das Fadenliefergerät F, beispielsweise gemäß Fig. 1, einsetzen bzw. wieder austauschen läßt. Die Abstützung A, von der eine axiale Vorspannung auf die konische, in Umfangsrichtung kontinuierliche Bremsfläche C des Bremskörpers D übertragen wird, erfolgt auf wesentlich kleinerem Durchmesser d3 als dem Innendurchmesser d1 der Bremsfläche C, und in beträchtlichem axialen Abstand davon. Die Kraftübertragung findet zunächst von innen nach außen über die zweite Federeinrichtung S2 statt, wobei zweckmäßigerweise die Speichen 9 eine Bogenkrümmung mit zum Bremskörper D weisender konkaver Krümmungsseite 15 besitzen. Zweckmäßigerweise bestehen die Speichen 9 (Radialspeichen) aus Blattfedem 14, deren Enden am Sitzring 10 und am Außenring 8 fest verankert sind, und die dazwischen der zweckmäßigerweise harmonischen Bogenkrümmung folgen. Dadurch ergibt sich, daß der Außenring 8 relativ zum Sitzring 10 axial fedem kann und auch in der Lage ist, relative Kippbewegungen auszuführen. Bei der gezeigten Ausführungsform sind acht Speichen 9 vorgesehen. Die Anzahl der Speichen kann auch größer oder kleiner sein. Die Radialspeichen 9 sind mit gleichmäßigen Zwischenabständen angeordnet. Die Stärken der Blattfedern 14 können zwischen 0,1 und 1,0 mm betragen, ihre Breite liegt bei ca. 3 bis 10 mm, vorzugsweise bei in etwa 4 bis 5 mm. Es kann sich um stählerne (Federstahl) Blattfedem handeln, oder um Blattfedem aus Kunststoff oder Verbundmaterial. Es ist denkbar, die Stärke oder Weite der Blattfedern über ihre Länge zu variieren, um ein bestimmtes Federverhalten zu erzielen.

Der Außenring 8 hat einen erheblich größeren Durchmesser d2 als der Innendurchmesser d1 der Bremsfläche C. Beispielsweise kann der Durchmesser d2 bis ca. 180 % von d1 betragen, während der Durchmesser d3 ca. 40 % von d1 beträgt. Der Auβenring 8 ist formstabil. Von ihm wird die Kraft über den Bremskörper D bzw. dessen Lamellen L nach innen bis in die Bremsfläche C übertragen. Dabei beträgt die Länge der Biegefeder-Lamellen L ein Mehrfaches der Breite der kegeligen Bremsfläche C. Bei einer konkreten Ausführungsform können mehr als 200 Lamellen L im Bremskörper D integral vorgesehen sein, wobei zwischen den Biegefeder-Lamellen schmale Zwischenräume 13 (0,1 bis 0,3 mm) gebildet sind. Da die Zwischenräume 13 in etwa gleichbleibende Weite haben, verbreitern sich die Lamellen ausgehend von der Bremsfläche C nach außen geringfügig. Die Stärke des Bremskörpers, der aus einem kreisringförmigen, geschlossenen Metallfolienzuschnitt geformt sein kann, z.B. aus Beryllium-Kupfer, kann beispielsweise zwischen 0,1 mm und 0,8 mm liegen. Die Zwischenräume 13 können durch Ätzen oder Laserschneiden geformt sein. Die Bogenkrümmung der Lamellen L wird beispielsweise unter Einwirkung von Druck und Temperatur in einer Form durch eine plastische Verformung hergestellt, so daß auch ohne Vorspannung der Fadenbremse ein in Umfangsrichtung gleichförmiger Kegelwinkel für die Bremsfläche C eingehalten wird. Die die Bremsfläche C nach außen fortsetzenden Lamellen L können zunächst in Richtung der Erzeugenden der Kegelfläche der Bremsfläche C verlaufen und erst später allmählich nach außen abweichen, so daß sie an ihren Enden eine annähemd radiale Orientierung haben (fast radial, radial, oder sogar überbogen bzw. mehrfach schlangenlinienförmig gebogen, entsprechend den Fig. 5A, 5B, 5C).

In Fig. 2 ist zum Festlegen des Bremskörpers D in der Tragstruktur T ein Sicherungsring 12 angedeutet, der lösbar, z.B. einrastbar, mit dem Außenring 8 verbunden ist und den Außenrandbereich des Bremskörpers D festklemmt.

Im Sitzring 10, der für die ggfs. erwünschte Universal- oder Kugelgelenkfunktion bei der Abstützung A (Fig. 1) mit einem in Fig. 2 nicht-gezeigten Gegeneingriffselement zusammenarbeiten muß, kann eine Sitzfläche 16 geformt sein.

In Fig. 3 sind die drei Komponenten T, D, 12 der Fadenbremse B in einer Explosionsdarstellung angeordnet. In der Tragstruktur T mit ihrem Außenring 8, den Speichen 9 und dem Sitzring 10 bilden die Radialspeichen 9 die zweite Federeinrichtung S2 bilden, dank derer der Außenring 8 axial und kippbeweglich federnd gegenüber dem Sitzring 10 abgestützt ist. Im Außenring 8 kann eine Ringfassung 18 für den Bremskörper D, und gegebenenfalls auch den Sicherungsring 12 geformt sein (gestrichelt angedeutet), um den Bremskörper festlegen bzw. austauschen zu können. Die Federungscharakteristika der Federeinrichtungen S1, S2 sollten einander ähnlich oder fast gleich sein.

In Fig. 3 sind die die Bremsfläche C nach außen fortsetzenden, strahlenförmig angeordneten Lamellen L, deren konkave Krümmungsseite 17 zur Tragstruktur T weist, an ihren äußeren Enden einstückig in einem zur Bremsfläche C konzentrischen Ringelement R miteinander verbunden sind. Dieses Ringelement R wird mittels des Sicherungsringes 12 in der Fassung 18 des Außenringes 8 festgelegt, wobei der Sicherungsring 12 zum Einrasten mit Vorsprüngen oder einem umlaufenden Rastflansch 19 ausgestattet sein kann. Die radiale Weite des Sicherungsringes 12 entspricht in etwa der radialen Weite des Ringetementes R. Die Orientierung des Ringelementes R ist so gewählt, daß dieses in etwa in einer Radialebene des Bremskörpers D liegt. Das Ringelement R könnte aber auch kegelig sein.

Alternativ wäre es denkbar, den Bremskörper D aus einer Metall- oder Kunststoffolie mit frei endenden Lamellen L herzustellen und deren äußere Enden durch einen aufgespritzten Kunststoffring (ähnlich dem Sicherungsring 12) miteinander zu verbinden, wobei dieser Kunststoffring dann sowohl das Ringelement R der Fig. 3 als auch den Sicherungsring 12 der Fig. 3 bilden könnte, mit dem der Bremskörper D in der Tragstruktur T angebracht wird.

In einer konkreten Ausführungsform hat der Bremskörper D einen Außendurchmesser von ca. 180 mm, während der Durchmesser d1 ca. 115 mm beträgt. Dies ergibt sich bei einer radialen Weite des Zuschnittes für den Bremskörper D von ca. 40 mm. Der Sitzring 10 hat einen Innendurchmesser d3 von ca. 45 mm und ist vom Außenring 8 um ca. 40 mm axial beabstandet. Dank der Bogenkrümmung der Lamellen L befindet sich die Bremsfläche C im Inneren der Tragstruktur, derart, daß ihr größerer Durchmesser in einer Seitenansicht in etwa mit der hinteren Kontur des Außenringes 8 zusammenfällt, wenn die Fadenbremse B nicht eingebaut ist Die Federhärte der von den Lamellen gebildeten ersten Federeinrichtung S1 ist in etwa gleich der Federhärte der zweiten Federeinrichtung S2.

In Fig. 4 ist das Universal- oder Kugelgelenk K im Bereich der Abstützung A erkennbar, in dem die Fadenbremse B Kippbewegungen um die Mittelachse der Speichertrommel T bzw. der Fadenbremse B auszuführen vermag, um sich einwandfrei am Abzugsrand 3 zu zentrieren. Der Sitzring 10 der Tragstruktur T sitzt mit seiner Lagerfläche 16 auf einer z.B. sphärischen Lagerfläche 20 des Gegeneingriffselementes 11 auf, welches am Arm 5 angebracht ist und die Abzugsöse 7 in etwa konzentrisch umgibt. Die Lagerfläche 20 wird innen von einem Ringflansch 19 begrenzt, der auch eine Schwenk- oder Kippbegrenzung für die Tragstruktur T bewirkt.

Das Kugelgelenk K kann zweckmäßig sein, um die Zentrierung der Fadenbremse am Abzugsrand 3 der Speichertrommel T zu verbessern. Aufgrund der Flexibilität bzw. Weichheit, die sich in der Fadenbremse dank der hintereinandergeschalteten ersten und zweiten Federeinrichtungen S1 und S2 gibt, könnte der Sitzring 10 alternativ auch fest am Arm 8 abgestützt sein, d.h. ohne Universalgelenkfunktion. Der Sicherungsring 12 als dritte Komponente der Fadenbremse B könnte weggelassen werden, wenn der Bremskörper D direkt in die Tragstruktur integriert wird, z.B. durch Spritzgießen des Außenringes 8 um das Ringelement R oder über die freien Enden der Biegefeder-Lamellen L. Dann müßte beim Austausch einer verschlissenen Bremsfläche C oder zum Ersatz des Bremskörpers auch die Tragstruktur T getauscht werden.

## Patentansprüche

1. Fadenbremse (B) für ein Fadenliefergerät (F), mit einem ringförmigen, eine in Umfangsrichtung kontinuierliche, kegelige Bremsfläche (C) aufweisenden, dünnwandigen Bremskörper (D), der unter Zwischenschaltung einer ersten Federeinrichtung (S1) in einer an der der Bremsfläche (C) abgewandten Seite des Bremskörpers (D) angeordneten, ringförmigen Tragstruktur (T) angebracht ist, die ihrerseits an einer stationären Abstützung (A) anbringbar ist, **dadurch gekennzeichnet, daß** im ringförmigen Bremskörper (D) die kegelige Bremsfläche (C) einstückig von einer Vielzahl in etwa strahlenförmig nach außen strebender federnder Lamellen (L) fortgesetzt ist, die - in einem Radialschnitt des Bremskörpers (D) - mit einer vorgeformten Bogenkrümmung ausgebildet und in radialem Abstand außerhalb der Bremsfläche durch ein äußeres Ringelement (R) miteinander verbunden sind, und daß die vorgeformten Lamellen (L) die erste Federeinrichtung (S1) im Bremskörper (D) bilden.

2. Fadenbremse nach Anspruch 1, **dadurch gekennzeichnet, daß** das äußere Ringelement (R) mit den Lamellen (L) einstückig ist.

3. Fadenbremse nach Anspruch 1, **dadurch gekennzeichnet, daß** das äußere Ringelement (R) ein die Lamellenenden aufnehmender Formteil aus Kunststoff oder Metall ist.

4. Fadenbremse nach Anspruch 1, **dadurch gekennzeichnet, daß** der Bremskörper (D) ein Kreisring-Zuschnitt einer Metallfolie ist, bei dem die Bogenkrümmung der Lamellen (L) durch eine plastische Biegeverformung, gegebenenfalls unter Temperaturund Druckeinwirkung, hergestellt ist.

5. Fadenbremse nach Anspruch 1, **dadurch gekennzeichnet, daß** die Tragstruktur (T) einen formsteifen Außenring (8) mit einer runden Fassung (18) für das Ringelement (R) des Bremskörpers (D) aufweist, und daß das Ringelement (R) des Bremskörpers mittels eines, vorzugsweise aus Kunststoff hergestellten, Sicherungsrings (12) lösbar in der Fassung festlegbar ist.

6. Fadenbremse nach Anspruch 1, **dadurch gekennzeichnet, daß** die gestreckte Länge jeder Lamelle (L) der vier- bis achtfachen Weite der Bremsfläche (C) entspricht, daß die in Umfangsrichtung gesehene Breite jede Lamelle zwischen 0,5 mm und 1,5 mm beträgt, und daß die Zwischenräume (13) zwischen den Lamellen (L) zwischen 0,1 mm und 0,5 mm weit sind.

7. Fadenbremse nach Anspruch 1, **dadurch gekennzeichnet, daß** jede Lamelle (L) ausgehend von der Kegelerzeugenden der Bremsfläche (C) allmählich bis nahezu in eine in etwa radiale oder bis in eine radiale Orientierung oder über eine radiale Orientierung hinaus vorgebogen ist, und daß, vorzugsweise, das äußere Ringelement (R) in einer radialen Ebene des Bremskörpers (D) liegt.

8. Fadenbremse nach Anspruch 1, **dadurch gekennzeichnet, daß** jede Lamelle (L) zwischen der Bremsfläche (C) und dem äußeren Ringelement (R) schlangenlinienförmig vorgebogen ist.

9. Fadenbremse nach Anspruch 1, **dadurch gekennzeichnet, daß** die Lamellen (L) - in einer axialen Ansicht des Bremskörpers (D) - schräg oder gebogen von einem radialen Verlauf abweichen.

10. Fadenbremse nach Anspruch 1, **dadurch gekennzeichnet, daß** die Tragstruktur (T) aus einem formsteifen Außenring (8), einem von der Ebene des Außenrings axial beabstandeten konzentrischen Sitzring (10) mit erheblich kleineren Durchmesser (d3) als der Außenring (8), und aus gleichmäßig verteilten Speichen (9), vorzugsweise Radialspeichen, besteht, die den Außenring (8) mit dem Sitzring (10) verbinden.

11. Fadenbremse nach Anspruch 10, **dadurch gekennzeichnet, daß** die Speichen (9) als Biegefederarme ausgebildet sind, die den Außenring (8) axial- und kippbeweglich federnd mit dem Sitzring (10) verbinden und eine zweite, in die Tragstruktur (T) integrierte, weiche Federeinrichtung (S2) der Fadenbremse (B) bilden, deren, zumindest axiales, Federverhalten ähnlich dem axialen Federverhalten der ersten Federeinrichtung (S1) ist, und daß die zweite Federeinrichtung (S2) in Quer- und Torsionsrichtung relativ steif ist.

12. Fadenbremse nach einem der Ansprüche 10 oder 11, **dadurch gekennzeichnet, daß** die Biegefederarme gebogen eingebaute Blattfedern (14) sind, deren Enden jeweils fest mit dem Außenring (8) und dem Sitzring (10) verbunden sind.

13. Fadenbremse nach Anspruch 12, **dadurch gekennzeichnet, daß** die Blattfedem (14) bei einer Stärke von ca. 0,1 mm bis 1,0 mm eine Breite von ca. 4,0 mm bis 10,0 mm, vorzugsweise ca. 5,0 mm, haben.

14. Fadenbremse nach wenigstens einem der vorhergehenden Ansprüche, **dadurch gekennzeichnet, daß** der Sitzring (10) einen Innendurchmesser (d3) besitzt, der kleiner ist als der Innendurchmesser (d1) der Bremsfläche (C), vorzugsweise ca. 40 % des Innendurchmessers beträgt, und daß der Außenring (8) einen Durchmesser (d2) größer als der Innendurchmesser (d1) der Bremsfläche aufweist, vorzugsweise in etwa 160 % des Innendurchmessers.

15. Fadenbremse nach wenigstens einem der vorhergehenden Ansprüche, **dadurch gekennzeichnet, daß** der Sitzring (10) als eine auf ein stationäres Gegeneingriffselement (11) der stationären Abstützung (A) passende Universalgelenks-Komponente ausgebildet ist.

16. Fadenbremse nach wenigstens einem der vorhergehenden Ansprüche, **dadurch gekennzeichnet, daß** zumindest der Bremskörper (D) und die Tragstruktur (T) haftstellenfrei formschlüssig und lösbar verbundene, vorgefertigte Einzelkomponenten einer Baueinheit (U) sind.

17. Fadenliefergerät (F) mit einer Fadenbremse (B), wobei das Fadenliefergerät (F) eine stationäre Speichertrommel (T) mit einem frontseitigen, in Umfangsrichtung kontinuierlichen Abzugsrand (3) und einen Gehäuseausleger (4) aufweist, an dem eine stationäre Abstützung (A) für die Fadenbremse (B) vorgesehen ist, und wobei die Fadenbremse (B) einen kreisringförmigen, dünnwandigen Bremskörper (D) mit einer kegeligen, in Umfangsrichtung kontinuierlichen, radialverformbaren Bremsfläche (C) aufweist, der über eine erste Federeinrichtung (S1) in einem Außenring einer schalenförmig vertieften Tragstruktur (T) festgelegt ist, die an der Abstützung (A) abgestützt ist und die Bremsfläche (C) axial mit elastischer Vorspannung gegen den Abzugsrand (3) drückt, **dadurch gekennzeichnet, daß** die Tragstruktur (T) in der Abstützung (A) in einem Universalgelenk (K) mit in etwa in der Speichertrommelachse liegendem Gelenkzentrum allseits kippbar abgestützt ist, und daß das Universalgelenk (K)aus zwei formschlüssig ineinandergreifenden Ringteilen besteht, von denen der eine ein Sitzring (10) der Tragstruktur (T) und der andere ein ringförmiges Gegeneingriffselement (11) mit einer Lagerfläche (20) ist.

18. Fadenliefergerät nach Anspruch 17, **dadurch gekennzeichnet, daß** der Bremskörper (D) ein geschlossener Kreisring aus einer Metallfolie mit an den Innendurchmesser (d1) angrenzender Bremsfläche (C) und einer Vielzahl einstückig von der Bremsfläche in etwa strahlenförmig nach außen strebender fedemer Lamellen (L) ist, die die erste Federeinrichtung (S1) der Fadenbremse bilden, daß im Bremskörper (D) die Lamellen (L) in radialem Abstand von der Bremsfläche (C) durch ein an der Tragstruktur (T) festgelegtes Ringelement (R) verbunden sind, daß die Lamellen (L) - in einem Radialschnitt des Bremskörpers - mit einer vorgeformten Bogenkrümmung ausgebildet sind, deren konkave Krümmungsseite (17) zur Innenseite der Tragstruktur (T) weist, daß die Tragstruktur (T) den Außenring (8) und den Sitzring (10) verbindende Speichen (9) aufweist, die eine zweite Federeinrichtung (S2) der Fadenbremse bilden, und daß der Bremskörper (D) in erheblichem radialem Abstand außerhalb der Bremsfläche (C) in der Tragstruktur (T) festgelegt und der Sitzring (10) mit erheblichem radialem Abstand innerhalb der Bremsfläche (C) und axial von dieser beabstandet an der Abstützung (A) abgestützt ist.

19. Fadenliefergerät nach Anspruch 17, **dadurch gekennzeichnet, daß** das ringförmige Gegeneingriffselement (11) an einem im Gehäuseausleger (4) axial verstellbaren Arm (5) angebracht ist und eine Abzugsöse (7) des Fadenliefergeräts (F) umgibt.

## Claims

1. Yarn brake (B) for a yarn feeder (F), comprising an annular and thin-walled braking body (D) having a circumferential continuous conical braking surface (C), which braking body is mounted via a first spring assembly (S1) in an annular carrier structure (T) arranged at a side of the braking body facing away from said braking surface (C), said carrier structure being mountable at a stationary support (A), **characterised in that** said conical braking surface (C) of said braking body (D) is continued unitarily by a plurality of springy lamellas (L) extending outwardly essentially in a star-like fashion, said lamellas being formed - in a radial section of said braking body (D) - with a pre-shaped arc curvature and being interconnected at radial distance from said braking surface by an outer ring element (R), and that said lamellas constitute said first spring assembly (S1) within said braking body (D).

2. Yarn brake as in claim 1, **characterised in that** the outer ring element (R) is formed unitarily with said lamellas (L).

3. Yarn brake as in claim 1, **characterised in that** said outer ring element (R) is a form part made of plastic or metal material receiving the ends of said lamellas (L).

4. Yarn brake as in claim 1, **characterised in that** said braking body (D) is an annular blank of a metal foil in which said arc curvature of said lamellas (L) is made by bending them with plastic deformation by application of temperature and/or pressure.

5. Yarn brake as in claim 1, **characterised in that** said carrier structure (T) comprises a form stable outer ring (8) with a round socket (18) for said ring element (R) of said braking body (D), and that said ring element (R) is detachably mounted in said socket (18) by means of a plastic and/or metallic securing ring (12).

6. Yarn brake as in claim 1, **characterised in that** the stretched length of each lamella (L) corresponds to the four- to eight-fold width of the braking surface (C), that the circumferential width of each lamella (L) is between about 0.5 mm and about 1.5 mm, and that interspaces (13) provided between said lamellas have a width between about 0.1 mm and 0.5 mm.

7. Yarn brake as in claim 1, **characterised in that** each lamella (L) extends outwardly in the direction of the cone generatrice of the braking surface (C) and is gradually pre-bent to an essential radial or radial orientation or beyond a radial orientation, and that the outer ring element (R) is situated in a radial plane of the braking body (D).

8. Yarn brake as in claim 1, **characterised in that** each lamella (L) is pre-shaped like a snake line between said braking surface (C) and the outer ring element (R).

9. Yarn brake as in claim 1, **characterised in that** - in an axial view of braking body (D) - said lamellas (L) deviate obliquely or curved from a radial orientation.

10. Yarn brake as in claim 1, **characterised in that** the carrier structure (D) consists of a form stable outer ring (8), a seat ring (10) axially spaced apart from the plane of said outer ring (8), said seat ring (10) having considerably smaller diameter (d3) than said outer ring (8), and of regularly distributed spokes (9), like radial spokes, interconnecting said outer ring (8) and said seat ring (10).

11. Yarn brake as in claim 10, **characterised in that** said spokes (9) are designed as bending spring arms to resiliently connect said outer ring (8) with said seat ring (10) in an axial movable and tiltable fashion, that said bending spring arms constitute in said yarn brake (B) a second spring assembly (S2) integrated into the carrier structure (T), the at least axial spring property of said second spring assembly (S2) being made similar to the axial spring property of said first spring assembly (S1), and that the second spring assembly (S2) is relatively stiff in lateral and torsional directions.

12. Yarn brake as in one of claims 10 or 11, **characterised in that** said bending spring arms are leaf springs (14) mounted in bent condition, the ends of which are firmly connected with the outer ring (8) and the seat ring (10), respectively.

13. Yarn brake as in claim 12, **characterised in that** said leaf springs (14) have a thickness of about 0.1 mm to about 1.0 mm and a width of about 4.0 mm to about 10.0 mm, preferably about 5.0 mm.

14. Yarn brake as in at least one of the preceding claims, **characterised in that** said seat ring (10) has an inner diameter (d3) smaller than the inner diameter (d1) of said braking surface (C) e.g. about 40% of said inner diameter (d1), and that said outer ring (8) has a diameter (d2) bigger than said inner diameter (d1) of said braking surface, like about 160% of said inner diameter (d1).

15. Yarn brake as in at least one of the preceding claims, **characterised in that** said seat ring (10) is formed as a universal joint component form-fitted onto a stationary counter-engagement element (11) of said stationary support (A).

16. Yarn brake as in at least one of the preceding claims, **characterised in that** at least said braking body (D) and said carrier structure (T) are prefabricated single components of a structural unit (U) and are detachably positively connected without bonding spots.

17. Yarn feeder (F) having a yarn brake (B), said yarn feeder (F) comprising a stationary storage drum (T') forming a frontal withdrawal rim (3) which is continuous in circumferential direction, a housing bracket (4) with a stationary support (A) for said yarn brake (B), said yarn brake (B) comprising an annular, thin-walled radially deformable braking body (D) with a circumferentially continuous conical braking surface (C), said braking body (D) mounted via a first spring assembly (S1) in an outer ring of a cup-shaped, hollow carrier structure (T) supported at support (A) to axially and yieldably press said braking surface (C) against said withdrawal rim (3), **characterised in that** said carrier structure (T) is supported sidewardly tiltably by a universal joint (K) at said support (A) the universal joint centre essentially coinciding with the centre axis of said storage drum (3), and that said universal joint (K) consists of two positively interengaging ring parts, one of which defined by a seat ring (10) of said carrier structure (T), the other of which being a ring-shaped counter-engagement element (11) formed with a spherical bearing surface (20).

18. Yarn feeder as in claim 17, **characterised in that** said braking body (D) is a closed circular ring made of a metal foil with its braking surface (C) bordering the inner ring diameter (d1) and with a plurality of elastic lamellas (L) unitarily continuing said braking surface outwardly in star-like fashion, said lamellas constituting said first spring assembly (S1) of said yarn brake, that said lamellas are interconnected within said braking body (D) radially distant from said braking surface (C) by a ring element (R) mounted to said carrier structure (T), that said lamellas (L) have a pre-shaped arc curvature - seen in a radial section of said braking body - with the concave curvature side (17) facing the inner side of said carrier structure (T), that said carrier structure (T) has spokes (9) connect said outer ring (8) and said seat ring (10) and constitute a second spring assembly (S2) of said yarn brake (B), that the braking body (D) is held in said carrier structure (T) with considerable radial distance from said braking surface (C), and that said seat ring (10) is supported at said support (A) with considerable radial distance inside of said braking surface (C) and with axial distance from said braking surface (D).

19. Yarn feeder as in claim 17, **characterised in that** the ring-shaped counter-engagement element (11) surrounds a withdrawal eyelet (7) of said yarn feeder (F) and is mounted on an arm (5) which is axially displaceable in said housing bracket (4).

## Revendications

1. Tendeur de fil (B) pour un dispositif de fourniture de fil (F) avec un corps de frein (D) à paroi mince, à forme annulaire, présentant une surface de freinage (C) conique continue dans la direction périphérique, corps de frein monté, avec interposition d'un premier dispositif à ressort (S1), dans une structure support (T) à forme annulaire, disposée sur la face, opposée à la face de freinage (C), du corps de frein (D), structure support pouvant être montée de son côté sur un appui (A) stationnaire, **caractérisé en ce que**, dans le corps de frein (D) annulaire, la surface de freinage (C) conique est prolongée d'une seule pièce par une pluralité de lamelles (L) élastiques, s'étendant à peu près en forme de rayon vers l'extérieur qui - en observant le corps de frein (D) vues en coupe radiale - sont réalisées avec une courbure arquée préformée et reliées ensemble à distance radiale à l'extérieur de la surface de frein par un élément annulaire (R) extérieur, et **en ce que** les lamelles (L) préformées forment le premier dispositif à ressort (S1) dans le corps de frein (D).

2. Tendeur de fil selon la revendication 1, **caractérisé en ce que** l'élément annulaire (R) extérieur est réalisé d'une seule pièce avec les lamelles (L).

3. Tendeur de fil selon la revendication 1, **caractérisé en ce que** l'élément annulaire (R) extérieur est une pièce profilée recevant les extrémités de lamelles, réalisée en matière synthétique ou en métal.

4. Tendeur de fil selon la revendication 1, **caractérisé en ce que** le corps de frein (D) est un flan en anneau de cercle d'une feuille métallique, pour lequel la courbure arquée des lamelles (L) est établie par une déformation de flexion plastique, le cas échéant accompagnée d'un effet de la température et de la pression.

5. Tendeur de fil selon la revendication 1, **caractérisé en ce que** la structure support (T) présente une bague extérieure (9) à rigidité de forme, avec une monture (18) ronde pour l'élément annulaire (R) du corps de frein (D), et **en ce que** l'élément annulaire (R) du corps de frein est susceptible d'être fixé dans la monture, de façon désolidarisable, à l'aide d'un anneau de sécurité (12) réalisé en matière synthétique.

6. Tendeur de fil selon la revendication 1, **caractérisé en ce que** la longueur étirée de chaque lamelle (L) correspond de quatre à huit fois la largeur de la surface de frein (C), **en ce que** la largeur, observée en direction périphérique, de chaque lamelle est comprise entre 0,5 mm et 1,5 mm, et **en ce que** les espaces intermédiaires (13) entre les lamelles (L) sont de largeurs comprises entre 0,1 mm et 0,5 mm.

7. Tendeur de fil selon la revendication 1, **caractérisé en ce que** chaque lamelle (L), en partant des génératrices de cône de la surface de frein (C), est pré-cintrée progressivement jusqu'à à peu près une orientation presque radiale ou jusqu'à une orientation radiale ou bien dépassant une orientation radiale, et **en ce que**, de préférence, l'élément annulaire (R) extérieur est situé dans un plan radial du corps de frein (D).

8. Tendeur de fil selon la revendication 1, **caractérisé en ce que** chaque lamelle (L), entre la surface de frein (C) et l'élément annulaire (R) extérieur, est pré-cintrée en forme de serpentin.

9. Tendeur de fil selon la revendication 1, **caractérisé en ce que** les lamelles (L) - en vue en élévation axiale du corps de frein (D) - s'écartent, de façon oblique ou cintrée, d'une allure radiale.

10. Tendeur de fil selon la revendication 1, **caractérisé en ce que** la structure support (T) est formée d'une bague extérieure (8) à rigidité de forme, d'une bague de siège (10) concentrique, espacée axialement du plan de la bague extérieure et ayant un diamètre (d3) notablement inférieur à celui de la bague extérieure (8), et de rayons (9) répartis régulièrement, de préférence de rayons radiaux, reliant la bague extérieure (8) à la bague de siège (10).

11. Tendeur de fil selon la revendication 10, **caractérisé en ce que** les rayons (9) sont réalisés sous la forme de bras de ressort de flexion, qui relient la bague extérieure (8), de façon élastiquement mobile axialement et en basculement, à la bague de siège (10) et forment un deuxième dispositif à ressort (S2) souple, intégré dans la structure support (T), du tendeur de fil (B), dont le comportement élastique au moins axial est analogue au comportement élastique axial du premier dispositif à ressort (S1), et **en ce que** le deuxième dispositif à ressort (S2) est relativement rigide en direction transversale et de torsion.

12. Tendeur de fil selon l'une des revendications 10 ou 11, **caractérisé en ce que** les bras de ressort de flexion sont des ressorts à lame (14) intégrés et cintrés, dont les extrémités sont chacune reliées rigidement à la bague extérieure (8) et à la bague de siège (10).

13. Tendeur de fil selon la revendication 12, **caractérisé en ce que** les ressorts à lame (14) pour une épaisseur d'environ 0,1 mm à 1,0 mm, pour une largeur d'environ 4,0 mm à 10,0 mm, de préférence d'environ 5,0 mm.

14. Tendeur de fil selon au moins l'une des revendications précédentes, **caractérisé en ce que** la bague de siège (10) a un diamètre intérieur (d3) inférieur au diamètre (d1) de la surface de frein (C), de préférence faisant environ 40 % du diamètre intérieur, et **en ce que** la bague extérieure (8) présente un diamètre (d2) supérieur au diamètre intérieur (d1) de la surface de frein, de préférence d'environ 160 % du diamètre intérieur.

15. Tendeur de fil selon au moins l'une des revendications précédentes, **caractérisé en ce que** la bague de siège (10) est réalisée sous la forme de composant d'articulation universelle, s'adaptant à un élément d'engagement conjugué (11) stationnaire de l'appui stationnaire (A).

16. Tendeur de fil selon au moins l'une des revendications précédentes, **caractérisé en ce qu'**au moins le corps de frein (D) et la structure support (T) sont des composants individuels préfabriqués, reliés par une liaison à ajustement de forme, exempte de point d'adhésion, et reliés de façon désolidarisable, appartenant à un ensemble de construction U.

17. Dispositif de fourniture de fil (F) avec un tendeur de fil (B), le dispositif de fourniture de fil (F) présentant un tambour accumulateur (T') stationnaire, avec un bord d'extraction (3) avant, continu en direction périphérique, et un bras de boîtier (4) auquel est prévu un appui (A) stationnaire pour le tendeur de fil (B), et où le tendeur de fil (B) présente un corps de frein (D) à parois minces, en forme d'anneau de cercle, avec une surface de frein (C) déformable radialement, conique, continue en direction périphérique, fixée par l'intermédiaire d'un premier dispositif à ressort (S1) dans une bague extérieure d'une structure support (T) creusée en forme de coque, structure support soutenue sur l'appui (A), et la face de frein (C) pressant axialement, avec une précontrainte élastique, contre le bord d'extraction (3), **caractérisé en ce que** la structure support (T) dans l'appui (A) est soutenue, de façon à pouvoir basculer de tous côtés, dans une articulation universelle (K) ayant un centre d'articulation situé à peu près dans l'axe du tambour accumulateur, et **en ce que** l'articulation universelle (K) est formée de deux parties d'anneau, s'engageant l'une dans l'autre avec une liaison d'ajustement de forme, dont l'une est une bague de siège (10) de la structure support (T) et l'autre est un élément d'engagement conjugué (11) à forme annulaire, ayant une face de palier ou tourillonnement (20).

18. Dispositif de fourniture de fil selon la revendication 17, **caractérisé en ce que** le corps de frein (D) est un anneau de cercle fermé, constitué d'une feuille métallique, avec une face de frein (C) limitrophe au diamètre intérieur (d1) et une pluralité de lamelles (L) élastiques formant des entretoises évoluant à peu près en forme de rayon vers l'extérieur depuis la surface de frein, lamelles formant le premier dispositif à ressort (S1) du tendeur de fil, **en ce que**, dans le corps de frein (D), les lamelles (L) sont reliées, à distance radiale de la surface de frein (C), par un élément annulaire (R) fixé à la structure support (T) , **en ce que** les lamelles (L) - le corps de frein étant observé coupe radiale - sont réalisées avec une courbure arquée préformée, dont la face de courbure concave (17) est tournée vers le côté intérieur de la structure support (T), **en ce que** la structure support (T) présente des rayons (9) reliant la bague extérieure (8) et la bague de siège (10), rayons formant un deuxième dispositif à ressort (S2) du tendeur de fil, et **en ce que** le corps de frein (D) est fixé à distance radiale importante à l'extérieur de la surface de frein (C) dans la structure support (T), et la bague de siège (10) est soutenue sur l'appui (A), à distance radiale importante à l'intérieur de la surface de frein (C) et à distance, axialement, de celle-ci.

19. Dispositif de fourniture de fil selon la revendication 17, **caractérisé en ce que** l'élément de mise en prise conjugué (11) à forme annulaire est monté sur un bras en porte-à-faux (5), réglable axialement dans le bras de boîtier (4), et entoure un oeillet d'extraction (7) du dispositif de fourniture de fil.
